# EUROPÄISCHE PATENTSCHRIFT

(11) **EP 4 370 006 B1**
(45) Veröffentlichungstag und Bekanntmachung des Hinweises auf die Patenterteilung: **26.03.2025**
(21) Anmeldenummer: 22738695.0
(22) Anmeldetag: 07.07.2022
(51) Int. Cl.: A47L 15/50, A47L 15/42

(54) **HAUSHALTSGESCHIRRSPÜLMASCHINE**
DOMESTIC DISHWASHER
LAVE-VAISSELLE DOMESTIQUE

(30) Priorität: 16.07.2021 DE 102021207587
(43) Veröffentlichungstag der Anmeldung: 22.05.2024
(73) Patentinhaber: BSH Hausgeräte GmbH, 81739 München (DE)
(72) Erfinder: FRIEDKE, Aaron, 89423 Gundelfingen (DE); MILLER, Daniel, 89435 Finningen (DE); RUPP, Michael, 89438 Holzheim (DE); JÖRG, Manuel, 89415 Lauingen (DE)
(86) Internationale Anmeldenummer: PCT/EP2022/068852
(87) Internationale Veröffentlichungsnummer: WO 2023/285264

(56) Entgegenhaltungen:
- WO-A1-2007/048544
- DE-A1- 102017 114 984
- DE-A1- 102017 201 223
- DE-A1- 102018 130 699

## Beschreibung

Die vorliegende Erfindung betrifft eine Haushaltsgeschirrspülmaschine.

Die Bedienung von Haushaltsgeschirrspülmaschinen soll zunehmend vereinfacht werden.

Hierzu ist es beispielsweise aus den Druckschriften DE 10 2018 130699 A1, EP 2 568 864 B1 und DE 10 2005 010 616 A1 bekannt, eine Haushaltsgeschirrspülmaschine mit einem Antrieb auszurüsten. Der Antrieb ist dazu eingerichtet, einen Geschirrkorb automatisch zu bewegen. Des Weiteren sind aus den Druckschriften DE 10 2017 114984 A1, EP 2 797 478 B1, EP 2 568 864 B1 und EP 2 371 258 A2 Vorrichtungen zur automatischen Türöffnung bei einer Haushaltsgeschirrspülmaschine bekannt.

Die Aufgabe der vorliegenden Erfindung ist es, eine verbesserte Haushaltsgeschirrspülmaschine bereitzustellen.

Erfindungsgemäß wird eine Haushaltsgeschirrspülmaschine nach Anspruch 1 bereitgestellt. Demgemäß wird eine Haushaltsgeschirrspülmaschine mit einem Spülbehälter, einer Tür zum Verschließen oder zum Öffnen des Spülbehälters, einer Spülgutaufnahme und einem Antrieb bereitgestellt. Der Antrieb ist dazu eingerichtet, die Spülgutaufnahme in einer Ausfahrrichtung und/oder einer Einfahrrichtung derart zu bewegen, dass diese die Tür zumindest teilweise öffnet und/oder schließt.

Antriebe zum automatischen, insbesondere motorisierten Bewegen einer Spülgutaufnahme sind aus dem Stand der Technik bekannt, wie einleitend beschrieben. Vorteilhaft wird nun dieser Antrieb in Wirkverbindung mit der Spülgutaufnahme genutzt, um die Türe zu öffnen und/oder zu schließen. Dadurch entfällt ein zusätzlicher Mechanismus zur Türöffnung beziehungsweise kann ein solcher vereinfacht werden.

Die Türöffnung kann teilweise oder vollständig erfolgen. Die Tür wird also mittels der von dem Antrieb angetriebenen Spülgutaufnahme in eine zumindest teilweise geöffnete Stellung oder aus einer solchen in ihre geschlossene Stellung verbracht. Ein Öffnungswinkel der Tür in ihrer teilweise geöffneten Stellung kann beispielsweise zwischen 3° und 90°, vorzugsweise zwischen 5° und 45° betragen. In der vollständig geöffneten Stellung beträgt der Öffnungswinkel der Tür vorzugsweise 90°. Der Öffnungswinkel ist hier derjenige Winkel, welchen ein im Wesentlichen ebener Abschnitt der Türe, wie etwa ein umlaufender Rand derselben, mit der vertikalen Richtung einschließt.

In einer ersten erfindungsgemäßen Alternative drückt die Spülgutaufnahme zum Öffnen der Tür unmittelbar gegen die Tür.

Beim unmittelbaren Drücken drückt die Spülgutaufnahme, etwa mit ihrer Stirnseite, direkt gegen die Innenseite der Tür, also insbesondere direkt gegen das Türinnenblech. Beim mittelbaren Aufdrücken drückt die Spülgutaufnahme mittels einer weiteren Komponente gegen das Türinnenblech. Bei der weiteren Komponente kann es sich etwa um ein dämpfendes Element oder einen Gleiter handeln, wie an späterer Stelle noch näher erläutert.

Die Ausfahrrichtung und/oder die Einfahrrichtung kann horizontal, auch ausschließlich horizontal, orientiert sein. Alternativ kann die Ausfahrrichtung und/oder die Einfahrrichtung eine Kurve beschreiben. Dies etwa, wenn der Antrieb die Spülgutaufnahme mittels Parallelogrammlenkern oder dergleichen aus dem Spülbehälter heraus- beziehungsweise in diesen hineinbewegt.

Insbesondere kann die Haushaltsgeschirrspülmaschine mehrere Spülgutaufnahmen und/oder mehrere Antriebe aufweisen.

Gemäß einer Ausführungsform weist die Tür an dem Ende der durch den Antrieb vermittelten Öffnungsbewegung und/oder zu Beginn der durch den Antrieb vermittelten Schließbewegung eine geöffnete Stellung mit einem vorbestimmten Öffnungswinkel auf. "Vorbestimmt" meint hier, dass der Öffnungswinkel kein beliebiger ist, sondern durch die Mechanik, Elektronik, etc. vorgegeben ist. Das heißt auch, dass der Öffnungswinkel über die Betriebsdauer der Haushaltsgeschirrspülmaschine immer derselbe ist, außer er ist einstellbar vorgesehen, wie nachfolgend noch näher beschrieben.

In anderen Ausführungsformen kann der Öffnungswinkel auch nicht-vorbestimmt sein. Insbesondere kann der (auch vorbestimmte) Öffnungswinkel zum Ende der Öffnungsbewegung und zu Beginn der Schließbewegung unterschiedlich sein. Das heißt, dass die Tür mithilfe der Spülgutaufnahme bis zu einem ersten Öffnungswinkel von beispielsweise 10 Grad, geöffnet wird, und bei einem zweiten Öffnungswinkel von beispielsweise 30 Grad mithilfe der Spülgutaufnahme geschlossen wird.

Unter einer "Spülgutaufnahme" ist vorliegend eine Aufnahme für Spülgut, beispielsweise Teller, Tassen, Gläser oder Töpfe, zu verstehen. Die Spülgutaufnahme ist erfindungsgemäß als obere Spülgutaufnahme, also als Oberkorb, ausgebildet; eine Spülgutaufnahme kann auch als Unterkorb oder als Besteckschublade ausgebildet sein. Gemäß einer weiteren Ausführungsform weist die Haushaltsgeschirrspülmaschine eine Steuereinheit auf, welche dazu eingerichtet ist, den Antrieb zum Bewegen der Spülgutaufnahme in der Ausfahrrichtung so lange anzusteuern, bis die Tür den vorbestimmten Öffnungswinkel aufweist.

"Ansteuern" kann hier auch eine Regelung umfassen. Die Regelung kann beispielsweise einen Sensor (oder auch mehrere Sensoren) aufweisen, welcher insbesondere den Ist-Öffnungswinkel erfasst. Die Steuereinheit vergleicht dann den Ist-Öffnungswinkel mit dem vorbestimmten Öffnungswinkel und steuert den Antrieb so lange an, bis der Ist-Öffnungswinkel dem vorbestimmten Öffnungswinkel entspricht. Beim Schließen der Tür steuert die Steuereinheit den Antrieb zum Bewegen der Spülgutaufnahme in der Einfahrrichtung so lange an, bis die Tür aus ihrer Startposition (zumindest teilweise geöffnete Stellung) in ihre geschlossene Stellung gelangt ist. Auch hier kann eine entsprechende Regelung vorgesehen sein.

Gemäß einer weiteren Ausführungsform weist die Haushaltsgeschirrspülmaschine eine Eingabeeinrichtung auf, welche zum Empfang einer Nutzereingabe eingerichtet ist. Die Steuereinheit ist dazu eingerichtet, den vorbestimmten Öffnungswinkel mit Hilfe des Antriebs in Abhängigkeit der Nutzereingabe einzustellen.

Bei der Eingabeeinrichtung handelt es sich beispielsweise um ein Bedienelement, wie etwa um einen Schalter, einen Drehknebel, ein Touch-Display oder eine (beispielsweise Drahtlos-/Netzwerk-) Kommunikationsschnittstelle. Die Kommunikationsschnittstelle kann dazu eingerichtet sein, die Nutzereingabe von einem externen Gerät, wie etwa einem Smartphone, zu empfangen.

Gemäß einer weiteren Ausführungsform ist der vorbestimmte Öffnungswinkel zwischen zumindest einem ersten und zweiten Wert verstellbar.

Die Verstellung zwischen dem zumindest einen ersten und zweiten Wert kann beispielsweise werkseitig beim Hersteller der Haushaltsgeschirrspülmaschine oder durch einen Nutzer der Haushaltsgeschirrspülmaschine erfolgen. Dadurch lässt sich der Öffnungswinkel einfach an die jeweiligen Anforderungen anpassen. Beispielsweise werden manche Nutzer einen größeren Öffnungswinkel aus ergonomischen Gründen bevorzugen als andere Nutzer.

Gemäß einer weiteren Ausführungsform ist der erste Wert und/oder der zweite Wert durch einen Nutzer mechanisch, pneumatisch, hydraulisch und/oder elektronisch einstellbar.

Insbesondere kann die elektronische Einstellung über die bereits erwähnte Eingabeeinrichtung, insbesondere mit Hilfe eines Bedienelements, einfach erfolgen.

Gemäß einer weiteren Ausführungsform umfasst die Haushaltsgeschirrspülmaschine einen Datenspeicher, auf welchen der vorbestimmte Öffnungswinkel oder der erste Wert und/oder der zweite Wert gespeichert ist.

Beispielsweise kann es sich bei dem ersten Wert um eine Grundeinstellung handeln, welche bereits werkseitig in den Datenspeicher geschrieben wird. Der zweite Wert kann dagegen beispielsweise von einem Nutzer eingestellt werden. Für den ersten und zweiten Wert können auch unterschiedliche Datenspeicher verwendet werden, wobei beispielsweise der Datenspeicher für den ersten Speicher ein schreibgeschützter Datenspeicher ist. Dadurch kann die Grundeinstellung beispielsweise unveränderbar gespeichert werden.

Gemäß einer weiteren Ausführungsform weist die Haushaltsgeschirrspülmaschine eine Berechnungseinheit auf, welche dazu eingerichtet ist, den vorbestimmten Öffnungswinkel oder den ersten Wert und/oder den zweiten Wert zu berechnen und gegebenenfalls auf dem Datenspeicher abzulegen.

Gemäß einer weiteren Ausführungsform ist die Berechnungseinheit dazu eingerichtet, den vorbestimmten Öffnungswinkel oder den ersten Wert und/oder den zweiten Wert in Abhängigkeit simulierter Daten und/oder realer Daten zu errechnen.

Die Berechnungseinheit kann insbesondere eine künstliche Intelligenz aufweisen, welche dazu eingerichtet ist, den vorbestimmten Öffnungswinkel oder den ersten Wert und/oder den zweiten Wert in Abhängigkeit simulierter Daten und/oder realer Daten zu errechnen. Unter "künstlicher Intelligenz" sind vorliegend ein Algorithmus oder mehrere Algorithmen zu verstehen. Diese Algorithmen können beispielsweise ein neuronales Netz oder mehrere neuronale Netze, statistische Verfahren oder dergleichen umfassen. Insbesondere kann die künstliche Intelligenz Algorithmen aufweisen, die mit Hilfe von Trainingsdaten (werksseitig, das heißt, beim Hersteller der Haushaltsgeschirrspülmaschine, oder beim Nutzer der Haushaltsgeschirrspülmaschine, das heißt, beim Kunden) trainiert wurden. Das Training mit Hilfe von Trainingsdaten kann auch über die Einsatzdauer der Haushaltsgeschirrspülmaschine hinweg erfolgen, insbesondere vor Ort beim Kunden.

"Simulierte Daten" können insbesondere auf zweierlei Weisen erhalten werden: Einmal kann eine andere (insbesondere gleiche oder vergleichbare) Haushaltsgeschirrspülmaschine mit einem Sensor oder mehreren Sensoren ausgestattet werden, die beispielsweise ein Verhalten eines Standard-Nutzers beobachten. Die so gesammelten Daten werden dann beispielsweise werkseitig in einen Datenspeicher der Haushaltsgeschirrspülmaschine geschrieben und stehen dann der Berechnungseinheit im Betrieb der Haushaltsgeschirrspülmaschine zur Verfügung. Solche Daten können aber auch über ein privates Computernetzwerk (LAN, etc.) oder ein öffentliches Computernetzwerk (WAN, etc.) eingelesen werden, und zwar insbesondere an dem Betriebsort der Haushaltsgeschirrspülmaschine (also beim Kunden).

"Reale Daten" können beispielsweise dadurch bereitgestellt werden, dass die Haushaltsgeschirrspülmaschine einen Sensor oder mehrere Sensoren aufweist, welche beispielsweise dazu eingerichtet sind, ein Nutzerverhalten in Bezug auf die Haushaltsgeschirrspülmaschine zu erfassen. Dadurch kann vorteilhaft ein Ist-Verhalten eines entsprechenden Nutzers erfasst und von der Berechnungseinheit verwendet

werden, und es muss nicht auf Erfahrungswerte, die mit anderen (Standard-)Nutzern gesammelt wurden (simulierte Daten), zurückgegriffen werden.

Gemäß einer weiteren Ausführungsform weist die Haushaltsgeschirrspülmaschine auch eine untere Spülgutaufnahme auf. Der Antrieb oder ein jeweiliger Antrieb ist dazu eingerichtet, die Tür zunächst mit Hilfe der oberen Spülgutaufnahme bis zu einem ersten Öffnungswinkel zu öffnen und hiernach die Tür mit Hilfe der unteren Spülgutaufnahme bis zu einem zweiten Öffnungswinkel zu öffnen, welcher größer als der erste Öffnungswinkel ist.

Beispielsweise kann der erste Öffnungswinkel zwischen 5° und 30° und/oder der zweite Öffnungswinkel zwischen 30° und 90° betragen. Bei der oberen und unteren Spülgutaufnahme kann es sich insbesondere um einen Ober- und Unterkorb handeln. Genauso könnte aber auch die obere Spülgutaufnahme eine Besteckschublade und die untere Spülgutaufnahme ein Unterkorb sein. Dadurch kann die Tür auf einfache Weise vollständig geöffnet werden. Es ist insbesondere nicht ausgeschlossen, dass drei Spülgutaufnahmen oder mehr Spülgutaufnahmen beziehungsweise Beladungsebenen in der Haushaltsgeschirrspülmaschine vorgesehen sind.

Insbesondere kann der oberen Spülgutaufnahme ein erster Antrieb und der unteren Spülgutaufnahme ein zweiter Antrieb zugeordnet sein.

Gemäß einer weiteren Ausführungsform ist ein Bewegen der Spülgutaufnahme in der Ausfahrrichtung aus ihrer vollständig eingefahrenen Stellung mit Hilfe des Antriebs nur möglich, wenn eine Einrichtung der Spülgutaufnahme zunächst den geschlossenen Zustand und/oder den entriegelten Zustand der Tür feststellt.

Gemäß einer ersten Variante weist die Haushaltsgeschirrspülmaschine ein Türschloss auf. Dieses ist im geschlossenen Zustand der Tür verriegelt. Die Spülgutaufnahme muss entsprechend zum Öffnen der Tür die Schließkraft des Türschlosses überwinden. Gemäß einer zweiten Variante umfasst die Haushaltsgeschirrspülmaschine ein Türöffnungsmodul zum automatischen Ver- und Entriegeln des Türschlosses. In diesem Fall wird das Türschloss erst entriegelt, bevor die Spülgutaufnahme gegen die Tür für das Öffnen derselben gedrückt wird. Vorteilhaft kann mit Hilfe dieser Ausführungsform eine Gefährdung des Nutzers durch eine sich öffnende Tür ausgeschlossen oder reduziert werden, da die Tür nur dann öffnet, wenn sie auch vorher geschlossen war.

Bei der Einrichtung handelt es sich insbesondere um einen Sensor, welcher die geschlossene Stellung der Tür erfasst. Zusätzlich oder alternativ kann es sich bei der Einrichtung um das Türöffnungsmodul handeln, welches in Abhängigkeit des verriegelten Zustands oder des entriegelten Zustands der Tür ein entsprechendes Ausgabesignal ausgibt.

In einer weiteren erfindungsgemäßen Alternative weist die Haushaltsgeschirrspülmaschine eine Kopplungseinrichtung auf, welche dazu eingerichtet ist, für das Schließen der Tür diese (die Tür) lösbar mit der Spülgutaufnahme zu koppeln.

Bei der Kopplungseinrichtung in der weiteren erfindungsgemäßen Alternative handelt es sich um Magnete. Dadurch kann vorteilhaft die Türe "eingefangen" werden, um diese mit Hilfe der Spülgutaufnahme zuzuziehen. Indem die Tür mit Hilfe der Kopplungseinrichtung lösbar mit der Spülgutaufnahme verbunden ist, kann die Türe insbesondere beim Öffnen derselben ab dem vorbestimmten Öffnungswinkel weiter geöffnet werden. Dem geht die Entkopplung der Tür von der Spülgutaufnahme, das heißt, insbesondere ein Trennen der Kopplungseinrichtung, voraus. Die Entkopplung kann dadurch geschehen, dass ein Nutzer die Tür händisch weiter aufzieht oder dass beispielsweise die untere Spülgutaufnahme die Türe weiter aufdrückt.

Gemäß einer weiteren Ausführungsform weist eines von der Tür und der Spülgutaufnahme ein dämpfendes Element und/oder einen Gleiter auf, wobei das dämpfende Element und/oder Gleiter in der geschlossenen Stellung der Tür und/oder teilweise geöffneten Stellung derselben zwischen der Spülgutaufnahme und der Tür angeordnet ist.

Dadurch werden insbesondere Beschädigungen an der Türinnenseite oder der Spülgutaufnahme vermieden, wenn diese aneinanderschlagen, etwa beim automatisierten Öffnen oder Schließen der Tür.

Gemäß einer weiteren Ausführungsform weist die Haushaltsgeschirrspülmaschine eine Steuereinheit auf, welche dazu eingerichtet ist, den Antrieb derart anzusteuern, dass dieser die Spülgutaufnahme mit einer veränderlichen Beschleunigung antreibt.

Insbesondere beschleunigt der Antrieb die Spülgutaufnahme nur langsam, bevor diese die Tür kontaktiert, und danach schneller. Dadurch kann vorteilhaft ein Sanftlauf bewerkstelligt werden, welcher Betriebsgeräusche vermindert und einen Verschleiß reduziert.

Gemäß einer weiteren Ausführungsform ist vorgesehen, dass die Spülgutaufnahme in der Ausfahrrichtung und/oder der Einfahrrichtung ausschließlich linear beweglich vorgesehen ist.

Gemäß einer weiteren Ausführungsform ist vorgesehen, dass der Antrieb einen Elektromotor, eine Mechanik, eine Pneumatik und/oder eine Hydraulik aufweist. Bei der Mechanik kann es sich insbesondere um ein Federsystem handeln.

Gemäß einer weiteren Ausführungsform ist der Antrieb dazu eingerichtet, die Spülgutaufnahme mit Hilfe eines Getriebes, insbesondere eines Zahnrads, welches in eine Zahnstange eingreift, zu bewegen.

Die vorliegend beschriebenen Einheiten, wie etwa die Steuereinheit, können hardwaretechnisch und/oder softwaretechnisch ausgebildet sein.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigen
- Fig. 1: eine schematische perspektivische Ansicht einer Ausführungsform einer Haushaltsgeschirrspülmaschine;
- Fig. 2: eine Ansicht II-II aus der Fig. 1, wobei sich die Tür der Haushaltsgeschirrspülmaschine in ihrem geschlossenen Zustand befindet;
- Fig. 3: die Ansicht aus der Fig. 2, wobei sich die Tür in ihrem geöffneten Zustand befindet;
- Fig. 4: eine Schaltung der Haushaltsgeschirrspülmaschine aus den Fig. 1 bis 3 gemäß einer Ausführungsform;
- Fig. 5: eine vergrößerte Ansicht V aus der Fig. 2;
- Fig. 6: eine vergrößerte Ansicht VI aus der Fig. 3;
- Fig. 7: eine Variante gegenüber der Fig. 6;
- Fig. 8: ein Geschwindigkeits-Zeit-Diagramm eines Geschirrkorbs der Haushaltsgeschirrspülmaschine; und
- Fig. 9: ein Geschwindigkeits-Zeit-Diagramm gemäß einer Variante.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Ausführungsform einer Haushaltsgeschirrspülmaschine 1. Die Haushaltsgeschirrspülmaschine 1 umfasst einen Spülbehälter 2, welcher durch eine Tür 3, insbesondere wasserdicht, verschließbar ist. Hierzu kann zwischen der Tür 3 und dem Spülbehälter 2 eine Dichteinrichtung vorgesehen sein. Der Spülbehälter 2 ist vorzugweise quaderförmig. Der Spülbehälter 2 kann in einem Gehäuse der Haushaltsgeschirrspülmaschine 1 angeordnet sein. Der Spülbehälter 2 und die Tür 3 können einen Spülraum 4 zum Spülen von Spülgut bilden.

Die Tür 3 ist in der Fig. 1 in ihrer geöffneten Stellung dargestellt. Durch ein Schwenken um eine an einem unteren Ende der Tür 3 vorgesehene Schwenkachse 5 kann die Tür 3 geschlossen oder geöffnet werden. Mit Hilfe der Tür 3 kann eine Beschickungsöffnung 6 des Spülbehälters 2 geschlossen oder geöffnet werden. Der Spülbehälter 2 weist einen Boden 7, eine dem Boden 7 gegenüberliegend angeordnete Decke 8, eine der geschlossenen Tür 3 gegenüberliegend angeordnete Rückwand 9 und zwei einander gegenüberliegend angeordnete Seitenwände 10, 11 auf. Der Boden 7, die Decke 8, die Rückwand 9 und die Seitenwände 10, 11 können beispielsweise aus einem Edelstahlblech gefertigt sein. Alternativ kann beispielsweise der Boden 7 aus einem Kunststoffmaterial gefertigt sein.

Die Haushaltsgeschirrspülmaschine 1 weist ferner zumindest eine Spülgutaufnahme 12 bis 14 auf. Vorzugsweise können mehrere, beispielsweise drei, Spülgutaufnahmen 12 bis 14 vorgesehen sein, wobei die Spülgutaufnahme 12 eine untere Spülgutaufnahme oder ein Unterkorb, die Spülgutaufnahme 13 eine obere Spülgutaufnahme oder ein Oberkorb und die Spülgutaufnahme 14 eine Besteckschublade sein kann. Wie die Fig. 1 weiterhin zeigt, sind die Spülgutaufnahmen 12 bis 14 übereinander in dem Spülbehälter 2 angeordnet. Jede Spülgutaufnahme 12 bis 14 ist wahlweise in den Spülbehälter 2 hineinverlagerbar oder aus diesem herausverlagerbar. Insbesondere ist jede Spülgutaufnahme 12 bis 14 in einer Einschubrichtung E (auch "Einfahrrichtung E" vorliegend; Pfeil) in den Spülbehälter 2 hineinschiebbar oder hineinfahrbar und entgegen der Einschubrichtung E (Pfeil) in einer Auszugsrichtung A (auch "Ausfahrrichtung A" vorliegend; Pfeil) aus dem Spülbehälter 2 herausziehbar oder herausfahrbar.

Die Fig. 2 zeigt einen Schnitt II-II aus der Fig. 1. Beispielhaft weist die Haushaltsgeschirrspülmaschine 1 einen Oberkorb 13 auf, welcher automatisiert aus dem Spülbehälter 2 in der Ausfahrrichtung A (Pfeil) herausfahrbar und in der Einfahrrichtung E (Pfeil) in den Spülbehälter 2 hineinfahrbar ist (auch als "automatic rack movement" bezeichnet). Zu diesem Zweck ist eine Vorrichtung 15 vorgesehen. Die Vorrichtung 15 kann einen Antrieb in Form eines Elektromotors 16 und ein Getriebe 17 aufweisen. Das Getriebe 17 kann ein Zahnrad oder mehrere nicht näher bezeichnete Zahnräder und/oder eine Zahnstange antreiben. Beispielsweise kann die Zahnstange an dem Oberkorb 13 befestigt sein, und ein von dem Elektromotor 16 angetriebenes Zahnrad greift in die Zahnstange ein, wodurch der Oberkorb 13 ein- und ausfahrbar ist. Der Oberkorb 13 ist beispielsweise mit Hilfe eines Teleskopauszugs 18 ausschließlich linear beweglich an einer nicht näher bezeichneten Spülbehälterinnenseite gehalten. Die ausschließlich lineare Bewegung erfolgt dabei in der Ausfahrrichtung A (Pfeil) beziehungsweise in der Einfahrrichtung E (Pfeil).

Der Elektromotor 16 ist dazu eingerichtet, den Oberkorb 13 in der in der Fig. 2 gezeigten geschlossenen Stellung der Tür 3 mit seiner Stirnseite 19 (siehe Fig. 3) gegen die Türinnenseite 20 zu drücken. Übersteigt die dabei auf die Türinnenseite 20 (das heißt, insbesondere das Türinnenblech) aufgebrachte Kraft einen vorgegebenen Schwellwert, so öffnet sich die Tür 3, wie in der Fig. 3 zu sehen. Der sich dabei ergebende Öffnungswinkel α beschreibt, wie weit die Tür 3 geöffnet wird. Der Öffnungswinkel α ist definiert zwischen der Türinnenseite 20 und einem senkrecht verlaufenden Spülbehälterrand 21. Wie in der Fig. 3 weiter zu erkennen, öffnet sich die Tür 3 so weit, wie sie von dem Oberkorb 13 aufgeschoben wird. Dies findet insbesondere dort seine Grenze, wo eine untere Ecke 22 (siehe Fig. 3) an der Stirnseite 19 des Oberkorbs 13 den Kontakt mit der Innenseite 20 der Tür 3 verliert.

Der Öffnungswinkel α ist bei einer Haushaltsgeschirrspülmaschine 1 vorteilhaft vorbestimmt. Dieser kann ferner in Ausführungsformen einstellbar sein, insbesondere zwischen einem ersten und einem zweiten Wert α₁, α₂ (siehe Fig. 3).

Gemäß einer ersten Ausführungsform weist daher die Haushaltsgeschirrspülmaschine 1 eine in der Fig. 4 gezeigte Steuereinheit 23 auf. Die Fig. 4 zeigt dabei eine beispielhafte Schaltung der Haushaltsgeschirrspülmaschine 1.

Die Steuereinheit 23 kann beispielsweise als Mikroprozessor ausgebildet sein. Dies bietet sich besonders an, wenn die Steuereinheit 23 separat von einem zentralen Steuergerät 24 (siehe Fig. 2) der Haushaltsgeschirrspülmaschine 1 vorgesehen ist. Auf dem zentralen Steuergerät 24 ist beispielsweise die Steuerung für die Pumpen und Ventile der Haushaltsgeschirrspülmaschine 1 vorgesehen.

Die Steuereinheit 23 kann aber auch (rein) softwaretechnisch auf dem zentralen Steuergerät 24 ausgebildet sein. Die Steuereinheit 23 ist dazu eingerichtet, den Elektromotor 16 so lange anzusteuern, bis die Tür 3 den vorbestimmten Öffnungswinkel α einnimmt. Im Bereich ihrer Schwenkachse 5 kann die Tür 3 mittels einer Bremse (nicht gezeigt) mit dem Korpus 2 der Haushaltsgeschirrspülmaschine 1 gekoppelt sein. Diese kann dazu eingerichtet sein, ein weiteres (ungewolltes) Aufschwenken der Tür 3 zu verhindern, wenn diese den vorbestimmten Öffnungswinkel α aufweist.

Ferner kann die Haushaltsgeschirrspülmaschine 1 eine Eingabeeinrichtung 25 (siehe Fig. 4) zum Empfang einer Nutzereingabe aufweisen. Die Eingabeeinrichtung 25 kann beispielsweise in ein Bedienpaneel 26 an der Vorderseite bzw. der Außenseite der Tür 3 oder an deren oberer Schmalseite (siehe Fig. 3) integriert sein, auch softwaretechnisch. Über das Bedienpaneel 26 lassen sich beispielsweise Spülprogramme der Haushaltsgeschirrspülmaschine 1 auswählen.

Mit Hilfe der Eingabeeinrichtung 25 kann ein Nutzer (auch als Bedienerperson bezeichnet) den gewünschten vorbestimmten Öffnungswinkel α eingeben. Oder aber, der Nutzer kann in Ausführungsformen einen bestimmten Modus, beispielsweise Komfortmodus, auswählen, für welchen ein vorbestimmter Öffnungswinkel α auf einem Datenspeicher 27 (siehe Fig. 4) hinterlegt ist. Wird der Komfortmodus ausgewählt, so steuert die Steuereinheit 23 den Elektromotor 16 mit dem aus dem Datenspeicher 27 ausgelesenen Öffnungswinkel α an.

Ferner kann vorgesehen sein, dass der Nutzer den vorbestimmten Öffnungswinkel α zwischen einem ersten und zweiten Wert α₁ und α₂ verstellen kann, zum Beispiel aus Komfortgründen. Beispielsweise kann es sich bei dem Winkel α₁ um einen bereits werkseitig auf dem Datenspeicher 27 hinterlegten Winkel (Grundeinstellung) handeln. Wünscht der Nutzer einen anderen Öffnungswinkel α₂, so kann er diesen mit Hilfe der Eingabeeinrichtung 25 einstellen. Dieser wird dann beispielsweise ebenfalls in den Datenspeicher 27 geschrieben. Gemäß dem Ausführungsbeispiel werden der erste und zweite Wert α₁, α₂ des vorbestimmten Öffnungswinkels α durch den Nutzer elektronisch eingestellt. Dies könnte aber auch mechanisch, pneumatisch oder hydraulisch erfolgen.

Die Fig. 4 zeigt eine weitere Ausführungsform, bei der die Haushaltsgeschirrspülmaschine 1 eine Berechnungseinheit 28 aufweist. Die Berechnungseinheit 28 ist dazu eingerichtet, den vorbestimmten Öffnungswinkel α oder den ersten Wert α₁ und/oder den zweiten Wert α₂ zu berechnen und gegebenenfalls auf dem Datenspeicher 27 abzulegen. Die Berechnungseinheit 28 verfügt über eine künstliche Intelligenz 29, beispielsweise in Form eines neuronalen Netzes. Die künstliche Intelligenz 29 wird mit simulierten Daten 30 (gestrichelt angedeutet in der Fig. 4) oder mit Realdaten 31 (oder beiden Daten 30, 31) trainiert. Die simulierten Daten 30 können beispielsweise einem simulierten Nutzerverhalten entsprechen. Die Realdaten 31 können dagegen einem tatsächlichen Nutzerverhalten entsprechen. Die simulierten Daten 30 können beispielsweise über ein öffentliches Netzwerk, insbesondere Internet, bereitgestellt werden. Die Realdaten 31 werden beispielsweise mit Hilfe eines Sensors oder mehrerer Sensoren (nicht dargestellt) in der Haushaltsgeschirrspülmaschine 1 erfasst.

Anhand der Fig. 2 und 3 werden nun Ausführungsformen erläutert, welche sich dadurch ergeben können, dass einerseits (siehe Fig. 2) die Haushaltsgeschirrspülmaschine 1 ein Türschloss 32 ohne zugeordneten Aktor aufweist. Andererseits ist bei der Ausführungsform gemäß der Fig. 3 ein Türschloss 32 vorhanden, welches Teil eines Türöffnungsmoduls 33 ist. Das Türöffnungsmodul 33 umfasst insbesondere einen Wachsmotor 34 (oder einen anderen Aktor), welcher das Türschloss 32 zum Verbeziehungsweise Entriegeln der Tür 3 ansteuert.

Im Fall der Fig. 2 (nur ein Türschloss 32 vorhanden) wird die Tür 3 dadurch geöffnet, dass der Elektromotor 16 beziehungsweise der Oberkorb 13 das Türschloss 32 in seiner verriegelten Stellung überdrückt. Dadurch wird dieses automatisch entriegelt. Bevor allerdings der Oberkorb 13 zum Öffnen der Türe 3 betätigt wird, wird vorzugsweise sichergestellt, dass sich die Tür 3 auch in ihrer geschlossenen Stellung befindet. Hierzu ist ein Sensor 35 (siehe Fig. 4) vorgesehen, welcher die geschlossene Stellung der Tür 3 detektiert. Dadurch wird das Risiko reduziert oder vermieden, dass der Oberkorb 13 ausfährt und beispielsweise eine zwischen seiner Stirnseite 19 und der Türinnenseite 20 befindliche Hand quetscht.

Bei dem Ausführungsbeispiel gemäß der Fig. 3 (Türschloss 32 mit beispielsweise einem Wachsmotor 34 oder einem anderen Aktor) wird das Türöffnungsmodul 33 von der Steuereinheit 23 ausgelesen. Diese Variante ist in der Fig. 4 gestrichelt angedeutet. Das Türöffnungsmodul 33 stellt dabei eine Information über die verriegelte oder entriegelte Stellung des Türschlosses 32 bereit. Entsprechend kann auch bei dieser Variante vorgesehen werden, dass die Tür nur dann mit Hilfe des Oberkorbs 13 geöffnet wird, wenn diese sich auch tatsächlich in ihrer geschlossenen Stellung befindet.

Die Fig. 5 zeigt eine vergrößerte Ansicht V aus der Fig. 2. Darin ist illustriert, dass zwischen der Stirnseite 19 des Oberkorbs 13 und der Innenseite 20 der Tür 3 ein dämpfendes Element oder mehrere dämpfende Elemente 36 (hier beispielhaft drei Stück, wobei aber auch mehr oder weniger vorgesehen sein können) vorgesehen sind. Eines der dämpfenden Elemente 36 ist beispielsweise an der unteren Ecke 22 des Oberkorbs 13 vorgesehen. Die dämpfenden Elemente 36 können beispielsweise ein Elastomer aufweisen. Die dämpfenden Elemente 36 dämpfen einen Anschlag zwischen dem Oberkorb 13 und der Tür 3. Zu einem solchen Anschlag kommt es insbesondere beim Aufdrücken der Tür 3 mit Hilfe des Oberkorbs 13. Auch beim beispielsweise manuellen Schließen der Tür 3 kann es zu einem solchen Anschlag kommen.

Die Fig. 6 zeigt eine vergrößerte Ansicht VI aus der Fig. 3. Bei dieser ist im Unterschied zu der Fig. 5 an dem unteren Eck 22 des Oberkorbs 13 kein dämpfendes Element 36, sondern ein erster Magnet 37 von zwei Magneten 37, 38 einer Kopplungseinrichtung 39 vorgesehen. Der zweite Magnet 38 der Kopplungseinrichtung 39 ist in oder an der Tür 3 (insbesondere an der Türinnenseite 20) befestigt. Kommen die Magnete 37, 38 miteinander in Kontakt, befindet sich die Kopplungseinrichtung 39 im gekoppelten Zustand und erlaubt es mit Hilfe des Oberkorbs 13, die Tür 3 zu schließen. Dies erfolgt insbesondere bei dem vorbestimmten Öffnungswinkel α. Dazu betätigt der Elektromotor 16 das Getriebe 17, wodurch der Oberkorb 13 in der Einfahrrichtung E (Pfeil) eingezogen wird.

Die Fig. 7 zeigt anstelle des dämpfenden Elements 36 an dem unteren Eck 22 des Oberkorbs 13 einen Gleiter 40. Der Gleiter 40 ist dazu eingerichtet, entlang der Türinnenseite 20 zu gleiten. Dadurch wird ebenfalls ein harter Anschlag zwischen dem Oberkorb 13 und der Tür 3 verhindert, und ein nahezu geräuschloses Gleiten zwischen diesen im Rahmen der Öffnungsbewegung wird gewährleistet.

Die Fig. 8 zeigt ein erstes Geschwindigkeits-Zeit-Diagramm für den Oberkorb 13, wobei der Geschwindigkeitsverlauf 41 konstant linear ist (konstante Steigung). Die Zeit ist dort mit t, die Geschwindigkeit mit v bezeichnet. Die Fig. 9 zeigt demgegenüber einen Geschwindigkeitsverlauf 41', welcher einem Sanftanlauf entspricht.

An dem jeweils in den Fig. 8 und 9 mit einem Kreuz gekennzeichneten Punkt trifft der Oberkorb 13 auf die Tür 3, in der Fig. 9 aufgrund des Sanftanlaufs jedoch mit verminderter Geschwindigkeit. Dadurch werden Schäden an der Tür 3, insbesondere deren metallischer Innenseite 20, vermieden.

Alternativ oder zusätzlich könnte ein sanftes Abbremsen des Oberkorbs 13 vorgesehen sein, insbesondere bevor dieser die Tür 3 trifft.

In einer weiteren nicht im Detail gezeigten Ausführungsform ist auch der Unterkorb 12 (siehe ) mit einem Antrieb (nicht gezeigt) ausgerüstet. Mit Hilfe des Antriebs ist derFig. 13 Unterkorb 12 ebenfalls in der Ausfahrrichtung A (Pfeil) ausfahrbar beziehungsweise in der Einfahrrichtung E (Pfeil) einfahrbar. Die Steuereinheit 23 ist dazu eingerichtet, dass sie den Antrieb 16 derart ansteuert, dass dieser zunächst den Oberkorb 13 so weit ausfährt, bis die Tür einen Öffnungswinkel α aufweist, wie in der Fig. 3 zu sehen. Sodann steuert die Steuereinheit 23 den Antrieb des Unterkorbs 12 an und drückt mit dessen Hilfe die Tür 3 vollständig auf, was in der Fig. 3 durch die gestrichelt dargestellte Tür 3 und den maximalen Öffnungswinkel αₘₐₓ illustriert ist. Beispielsweise beträgt der Winkel α in diesem Fall 45°, der Winkel αₘₐₓ 90°.

Obwohl die vorliegende Erfindung anhand von Ausführungsbeispielen beschrieben wurde, ist sie vielfältig modifizierbar.

Beispielsweise kann der Unterkorb 12 mittels des ihm zugeordneten Antriebs entlang einer Kurve nach oben aus dem Spülbehälter 2 herausgeschwenkt werden.

Der Antrieb 16 kann statt einem Elektromotor eine Mechanik, insbesondere eine Feder, eine Pneumatik oder eine Hydraulik aufweisen.

### Verwendete Bezugszeichen

- 1: Haushaltsgeschirrspülmaschine
- 2: Spülbehälter
- 3: Tür
- 4: Spülraum
- 5: Schwenkachse
- 6: Beschickungsöffnung
- 7: Boden
- 8: Decke
- 9: Rückwand
- 10: Seitenwand
- 11: Seitenwand
- 12: Spülgutaufnahme; Unterkorb
- 13: Spülgutaufnahme; Oberkorb
- 14: Spülgutaufnahme; Besteckschublade
- 15: Vorrichtung
- 16: Elektromotor
- 17: Getriebe
- 18: Teleskopschiene
- 19: Stirnseite
- 20: Türinnenseite
- 21: Spülbehälterrand
- 22: Ecke
- 23: Steuereinheit
- 24: Zentrales Steuergerät
- 25: Eingabeeinrichtung
- 26: Bedienpaneel
- 27: Datenspeicher
- 28: Berechnungseinheit
- 29: Künstliche Intelligenz
- 30: Simulierte Daten
- 31: Realdaten
- 32: Türschloss
- 33: Türöffnungsmodul
- 34: Wachsmotor
- 35: Sensor
- 36: dämpfendes Element
- 37: Magnet
- 38: Magnet
- 39: Kopplungseinrichtung
- 40: Gleiter
- 41: Geschwindigkeitsverlauf
- 41': Geschwindigkeitsverlauf

- A: Ausfahrrichtung (Pfeil)
- E: Einfahrrichtung (Pfeil)
- v: Geschwindigkeit
- t: Zeit
- α: Öffnungswinkel
- α₁: Erster Wert (Öffnungswinkel)
- α₂: Zweiter Wert (Öffnungswinkel)
- αₘₐₓ: Zweiter Öffnungswinkel; maximaler Öffnungswinkel
- II-II: Ansicht
- V: Ansicht
- VI: Ansicht

## Patentansprüche

1. Haushaltsgeschirrspülmaschine (1) mit einem Spülbehälter (2), einer Tür (3) zum Verschließen oder zum Öffnen des Spülbehälters (2), wobei an einem unteren Ende der Tür (3) eine Schwenkachse (5) zum Schwenken der Tür (3) vorgesehen ist, einer oberen Spülgutaufnahme (13), und einem Antrieb (16), **dadurch gekennzeichnet, dass** der Antrieb (16) dazu eingerichtet ist,
- die obere Spülgutaufnahme (13) in einer geschlossenen Stellung der schwenkbaren Tür (3) mit ihrer Stirnseite (19) gegen eine Türinnenseite (20) der schwenkbaren Tür (3) zu drücken und die schwenkbare Tür (3) in einer Ausfahrrichtung (A) aus dem Spülbehälter (2) derart zu bewegen, dass die obere Spülgutaufnahme (13) die schwenkbare Tür (3) zumindest teilweise öffnet, und/oder
- die obere Spülgutaufnahme (13), welche an ihrem unteren Eck (22) eine lösbare Kopplungseinrichtung (39) mit einem ersten, an der oberen Spülgutaufnahme (13) befestigten Magnet (37) und einem zweiten, an der schwenkbaren Tür (3), insbesondere an der Türinnenseite (2) der schwenkbaren Tür (3), befestigten Magnet (38) aufweist, in einer teilweise geöffneten Stellung der schwenkbaren Tür (3) und bei miteinander kontaktierenden Magneten (37, 38) in einer Einfahrrichtung (E) in den Spülbehälter (2) derart zu bewegen, dass die obere Spülgutaufnahme (13) die schwenkbare Tür (3) zumindest teilweise schließt.

2. Haushaltsgeschirrspülmaschine (1) nach Anspruch 1, **dadurch gekennzeichnet, dass** die schwenkbare Tür (3) an dem Ende der durch den Antrieb (16) vermittelten Öffnungsbewegung und/oder zu Beginn der durch den Antrieb (16) vermittelten Schließbewegung eine geöffnete Stellung mit einem vorbestimmten Öffnungswinkel (α) aufweist.

3. Haushaltsgeschirrspülmaschine (1) nach Anspruch 2, **gekennzeichnet durch** eine Steuereinheit (23), welche dazu eingerichtet ist, den Antrieb (16) zum Bewegen der Spülgutaufnahme (13) in der Ausfahrrichtung (A) so lange anzusteuern, bis die schwenkbare Tür (3) den vorbestimmten Öffnungswinkel (α) aufweist.

4. Haushaltsgeschirrspülmaschine (1) nach Anspruch 2 oder 3, **gekennzeichnet durch** eine Eingabeeinrichtung (25), welche zum Empfang einer Nutzereingabe eingerichtet ist, wobei die Steuereinheit (23) dazu eingerichtet ist, den vorbestimmten Öffnungswinkel (α) mit Hilfe des Antriebs (16) in Abhängigkeit der Nutzereingabe einzustellen.

5. Haushaltsgeschirrspülmaschine (1) nach Anspruch 2, 3 oder 4, **dadurch gekennzeichnet, dass** der vorbestimmte Öffnungswinkel (α) zwischen zumindest einem ersten Wert (α₁) und einem zweiten Wert (α₂) verstellbar ist.

6. Haushaltsgeschirrspülmaschine (1) nach Anspruch 5, **dadurch gekennzeichnet, dass** der erste Wert (α₁) und/oder der zweite Wert (α₂) durch den Nutzer mechanisch, pneumatisch, hydraulisch und/oder elektronisch einstellbar ist.

7. Haushaltsgeschirrspülmaschine (1) nach einem der Ansprüche 5 oder 6,
**gekennzeichnet durch** einen Datenspeicher (27), auf welchem der vorbestimmte Öffnungswinkel (α) oder der erste Wert (α₁) und/oder der zweite Wert (α₂) gespeichert ist.

8. Haushaltsgeschirrspülmaschine (1) nach einem der Ansprüche 5, 6 oder 7,
**gekennzeichnet durch** eine Berechnungseinheit (28), welche dazu eingerichtet ist, den vorbestimmten Öffnungswinkel (α) oder den ersten Wert (α₁) und/oder den zweiten Wert (α₂) zu berechnen.

9. Haushaltsgeschirrspülmaschine (1) nach Anspruch 8, **dadurch gekennzeichnet, dass** die Berechnungseinheit (28) eine künstliche Intelligenz (29) aufweist, welche dazu eingerichtet ist, den vorbestimmten Öffnungswinkel (α) oder den ersten Wert (α₁) und/oder den zweiten Wert (α₂) in Abhängigkeit simulierter Daten und/oder realer Daten zu errechnen.

10. Haushaltsgeschirrspülmaschine (1) nach einem der vorhergehenden Ansprüche,
**gekennzeichnet durch** eine obere und untere Spülgutaufnahme (13, 12), wobei der Antrieb (16) oder ein jeweils zugeordneter Antrieb dazu eingerichtet, die schwenkbare Tür (3) zunächst mithilfe der oberen Spülgutaufnahme (13) bis zu einem ersten Öffnungswinkel (α) zu öffnen und hiernach die schwenkbare Tür (3) mithilfe der unteren Spülgutaufnahme (12) bis zu einem zweiten Öffnungswinkel (αₘₐₓ) zu öffnen, welcher größer als der erste Öffnungswinkel (α) ist.

11. Haushaltsgeschirrspülmaschine (1) nach einem der vorhergehenden Ansprüche, **dadurch gekennzeichnet, dass** ein Bewegen der oberen Spülgutaufnahme (13) in der Ausfahrrichtung (A) aus ihrer vollständig eingefahrenen Stellung mithilfe des Antriebs (16) nur möglich ist, wenn eine Einrichtung (33, 35) der Haushaltsgeschirrspülmaschine (1) zunächst einen geschlossenen Zustand der schwenkbaren Tür (3) und/oder einen entriegelten Zustand der schwenkbaren Tür (3) feststellt.

12. Haushaltsgeschirrspülmaschine (1) nach einem der vorhergehenden Ansprüche, **dadurch gekennzeichnet, dass** eines von der schwenkbaren Tür (3) und der oberen Spülgutaufnahme (13) ein dämpfendes Element (36) und/oder einen Gleiter (40) aufweist, wobei das dämpfende Element (36) und/oder der Gleiter (40) in der geschlossenen Stellung der schwenkbaren Tür (3) und/oder der teilweise geöffneten Stellung derselben zwischen der oberen Spülgutaufnahme (13) und der schwenkbaren Tür (3) angeordnet ist.

13. Haushaltsgeschirrspülmaschine (1) nach einem der vorhergehenden Ansprüche, **gekennzeichnet durch** eine Steuereinheit (23), welche dazu eingerichtet ist, den Antrieb (16) derart anzusteuern, dass dieser die obere Spülgutaufnahme (13) mit einer veränderlichen Beschleunigung (41') antreibt.

14. Haushaltsgeschirrspülmaschine (1) nach einem der vorhergehenden Ansprüche, **dadurch gekennzeichnet, dass** die obere Spülgutaufnahme (13) in der Ausfahrrichtung (A) und/oder Einfahrrichtung (E) ausschließlich linear beweglich vorgesehen ist und/oder der Antrieb (16) einen Elektromotor (16), eine Mechanik, eine Pneumatik und/oder eine Hydraulik aufweist und/oder der Antrieb (16) dazu eingerichtet ist, die obere Spülgutaufnahme (13) mit Hilfe eines Getriebes (17), insbesondere eines Zahnrads, welches in eine Zahnstange eingreift, zu bewegen.

## Claims

1. Household dishwasher (1) with a dishwasher cavity (2), a door (3) for closing off or for opening the dishwasher cavity (2), wherein a pivot axis (5) for pivoting the door (3), is provided at a lower end of the door (3), an upper receptacle for items to be washed (13) and a drive (16), **characterised in that** the drive (16) is set up
- in a closed position of the pivotable door (3), to push the upper receptacle for items to be washed (13) with its front face (19) against the door inner face (20) of the pivotable door (3) and to move the pivotable door (3) in a deployment direction (A) out of the dishwasher cavity (2) such that the upper receptacle for items to be washed (13) at least partially opens the pivotable door (3),
and/or
- the upper receptacle for items to be washed (13), which has a releasable coupling facility (39) on its lower corner (22) with a first magnet (37) fastened to the upper receptacle for items to be washed (13) and a second magnet (38) fastened to the pivotable door (3), in particular to the door inner face (2) of the pivotable door (3) is set up, in a partially open position of the pivotable door (3) and when the magnets (37, 38) come into contact with one another, to move into the dishwasher cavity (2) in an insertion direction (E) such that the upper receptacle for items to be washed (13) at least partially closes the pivotable door (3).

2. Household dishwasher (1) according to claim 1, **characterised in that** the pivotable door (3) has an open position with a predetermined opening angle (α) at the end of the opening movement implemented by the drive (16) and/or at the start of the closing movement implemented by the drive (16).

3. Household dishwasher (1) according to claim 2, **characterised by** a control unit (23) which is set up to activate the drive (16) for moving the receptacle for items to be washed (13) in the deployment direction (A) until the pivotable door (3) has the predetermined opening angle (α).

4. Household dishwasher (1) according to claim 2 or 3, **characterised by** an input facility (25) which is set up to receive a user input, wherein the control unit (23) is designed to set the predetermined opening angle (α) by means of the drive (16) as a function of the user input.

5. Household dishwasher (1) according to claim 2, 3 or 4, **characterised in that** the predetermined opening angle (α) is adjustable between at least a first value (α₁) and a second value (α₂).

6. Household dishwasher (1) according to claim 5, **characterised in that** the first value (α₁) and/or the second value (α₂) can be set by the user mechanically, pneumatically, hydraulically and/or electronically.

7. Household dishwasher (1) according to one of claims 5 or 6, **characterised by** a data memory (27) in which the predetermined opening angle (α) or the first value (α₁) and/or the second value (α₂) is stored.

8. Household dishwasher (1) according to one of claims 5, 6 or 7, **characterised by** a calculation unit (28) which is set up to calculate the predetermined opening angle (α) or the first value (α₁) and/or the second value (α₂).

9. Household dishwasher (1) according to claim 8, **characterised in that** the calculation unit (28) has an artificial intelligence (29) which is set up to compute the predetermined opening angle (α) or the first value (α₁) and/or the second value (α₂) as a function of simulated data and/or real data.

10. Household dishwasher (1) according to one of the preceding claims, **characterised by** an upper and lower receptacle for items to be washed (13, 12), wherein the drive (16) or one respectively assigned drive is set up to open the pivotable door (3) initially by means of the upper receptacle for items to be washed (13) as far as a first opening angle (α), and then to open the pivotable door (3) by means of the lower receptacle for items to be washed (12) as far as a second opening angle (αₘₐₓ) which is greater than the first opening angle (α).

11. Household dishwasher (1) according to in one of the preceding claims, **characterised in that** a movement of the upper receptacle for items to be washed (13) by means of the drive (16) in the deployment direction (A) from its fully retracted position is only possible if a facility (33, 35) of the household dishwasher (1) initially establishes a closed state of the pivotable door (3) and/or an unlocked state of the pivotable door (3).

12. Household dishwasher (1) according to one of the preceding claims, **characterised in that** one of the pivotable door (3) and the upper receptacle for items to be washed (13) has a damping element (36) and/or a slider (40), wherein the damping element (36) and/or the slider (40) is arranged between the upper receptacle for items to be washed (13) and the pivotable door (3) in the closed position of the pivotable door (3) and/or the partially open position thereof.

13. Household dishwasher (1) according to one of the preceding claims, **characterised by** a control unit (23) which is set up to activate the drive (16) such that it drives the upper receptacle for items to be washed (13) with variable acceleration (41').

14. Household dishwasher (1) according to one of the preceding claims, **characterised in that** the upper receptacle for items to be washed (13) is provided to be movable exclusively in a linear manner in the deployment direction (A) and/or the retraction direction (E) and/or the drive (16) has an electric motor (16), a mechanism, a pneumatic system and/or a hydraulic system and/or the drive (16) is set up to move the upper receptacle for items to be washed ( 13) by means of a gear mechanism (17), in particular a gear wheel, which engages in a toothed rack.

## Revendications

1. Lave-vaisselle ménager (1) avec une cuve de lavage (2), une porte (3) pour fermer ou ouvrir la cuve de lavage (2), dans lequel un axe de pivotement (5) est prévu en une extrémité inférieure de la porte (3) pour faire pivoter la porte (3), un panier à vaisselle supérieur (13), et un entraînement (16), **caractérisé en ce que** l'entraînement (16) est aménagé pour,
- presser le panier à vaisselle supérieur (13), dans une position fermée de la porte pivotante (3), avec sa face frontale (19) contre une face intérieure de porte (20) de la porte pivotante (3) et déplacer la porte pivotante (3) dans une direction de sortie (A) hors de la cuve de lavage (2) de telle sorte que le panier à vaisselle supérieur (13) ouvre au moins partiellement la porte pivotante (3), et/ou
- déplacer le panier à vaisselle supérieur (13), qui présente en son coin inférieur (22) un dispositif de couplage amovible (39) avec un premier aimant (37) fixé sur le panier à vaisselle supérieur (13) et un deuxième aimant fixé sur la porte pivotante (3), en particulier sur la face intérieure de porte (2) de la porte pivotante (3), dans une position partiellement ouverte de la porte pivotante (3) et en présence d'aimants (37, 38) en contact l'un avec l'autre, dans une direction d'entrée (E) dans la cuve de lavage (2) de telle sorte que le panier à vaisselle supérieur (13) ferme au moins partiellement la porte pivotante (3).

2. Lave-vaisselle ménager (1) selon la revendication 1, **caractérisé en ce que** la porte pivotante (3) présente à la fin du mouvement d'ouverture transmis par l'entraînement (16) et/ou au début du mouvement de fermeture transmis par l'entraînement (16) une position ouverte avec un angle d'ouverture prédéterminé (α).

3. Lave-vaisselle ménager (1) selon la revendication 2, **caractérisé par** une unité de commande (23) qui est aménagée pour commander l'entraînement (16) destiné à déplacer le panier à vaisselle (13) dans la direction de sortie (A) jusqu'à ce que la porte pivotante (3) présente l'angle d'ouverture prédéterminé (α).

4. Lave-vaisselle ménager (1) selon la revendication 2 ou 3, **caractérisé par** un dispositif de saisie (25) aménagé pour recevoir une saisie d'utilisateur, dans lequel l'unité de commande (23) est aménagée pour régler l'angle d'ouverture prédéterminé (α) à l'aide de l'entraînement (16) en fonction de la saisie d'utilisateur.

5. Lave-vaisselle ménager (1) selon la revendication 2, 3 ou 4, **caractérisé en ce que** l'angle d'ouverture prédéterminé (α) est réglable entre au moins une première valeur (α₁) et une deuxième valeur (α₂).

6. Lave-vaisselle ménager (1) selon la revendication 5, **caractérisé en ce que** la première valeur (α₁) et/ou la deuxième valeur (α₁) est/sont réglable(s) par l'utilisateur de façon mécanique, pneumatique, hydraulique et/ou électronique.

7. Lave-vaisselle ménager (1) selon l'une des revendications 5 ou 6, **caractérisé par** une mémoire de données (27) dans laquelle est/sont enregistré(s) l'angle d'ouverture prédéterminé (α) ou la première valeur (α₁) et/ou la deuxième valeur (α₂).

8. Lave-vaisselle ménager (1) selon l'une des revendications 5, 6 ou 7, **caractérisé par** une unité de calcul (28) qui est aménagée pour calculer l'angle d'ouverture prédéterminé (α) ou la première valeur (α₁) et/ou la deuxième valeur (α₂).

9. Lave-vaisselle ménager (1) selon la revendication 8, **caractérisé en ce que** l'unité de calcul (28) présente une intelligence artificielle (29) qui est aménagée pour calculer l'angle d'ouverture prédéterminé (α) ou la première valeur (α₁) et/ou la deuxième valeur (α₂) en fonction de données simulées et/ou de données réelles.

10. Lave-vaisselle ménager (1) selon l'une des revendications précédentes, **caractérisé par** un panier à vaisselle supérieur et un panier à vaisselle inférieur (13, 12), dans lequel l'entraînement (16) ou un entraînement respectivement affecté est aménagé pour ouvrir la porte pivotante (3) d'abord à l'aide du panier à vaisselle supérieur (13) jusqu'à un premier angle d'ouverture (α) et ensuite ouvrir la porte pivotante (3) à l'aide du panier à vaisselle inférieur (12) jusqu'à un deuxième angle d'ouverture (αₘₐₓ), qui est plus grand que le premier angle d'ouverture (α).

11. Lave-vaisselle ménager (1) selon l'une des revendications précédentes, **caractérisé en ce qu'**un déplacement du panier à vaisselle supérieur (13) dans la direction de sortie (A) à partir de sa position intégralement rentrée à l'aide de l'entraînement (16) est uniquement possible lorsqu'un dispositif (33, 35) du lave-vaisselle ménager (1) constate d'abord un état fermé de la porte pivotante (3) et/ou un état déverrouillé de la porte pivotante (3).

12. Lave-vaisselle ménager (1) selon l'une des revendications précédentes, **caractérisé en ce que** l'un parmi la porte pivotante (3) et le panier à vaisselle supérieur (13) présente un élément amortisseur (36) et/ou un patin (40), dans lequel l'élément amortisseur (36) et/ou le patin (40) est/sont disposé(s) entre le panier à vaisselle supérieur (13) et la porte pivotante (3) dans la position fermée de la porte pivotante (3) et/ou la position partiellement ouverte de celle-ci.

13. Lave-vaisselle ménager (1) selon l'une des revendications précédentes, **caractérisé par** une unité de commande (23) qui est aménagée pour commander l'entraînement (16) de telle sorte que celui-ci entraîne le panier à vaisselle supérieur (13) avec une accélération variable (41').

14. Lave-vaisselle ménager (1) selon l'une des revendications précédentes, **caractérisé en ce que** le panier à vaisselle supérieur (13) est prévu de façon mobile exclusivement linéaire dans la direction de sortie (A) et/ou dans la direction d'entrée (E) et/ou l'entraînement (16) présente un moteur électrique (16), une mécanique, une pneumatique et/ou une hydraulique et/ou l'entraînement (16) est aménagé pour déplacer le panier à vaisselle supérieur (13) à l'aide d'un engrenage (17), en particulier d'une roue dentée qui s'engrène dans une crémaillère.
